# EUROPÄISCHE PATENTSCHRIFT

(11) **EP 1 319 057 B1**
(45) Veröffentlichungstag und Bekanntmachung des Hinweises auf die Patenterteilung: **23.11.2005**
(21) Anmeldenummer: 01972028.3
(22) Anmeldetag: 08.09.2001
(51) Int. Cl.: C11C 3/10, C11B 3/12, C07C 67/02, C07C 67/03, C07C 67/54

(54) **VERFAHREN ZUR HERSTELLUNG VON ROHSTOFFEN FÜR DIE GEWINNUNG VON KONJUGIERTER LINOLSÄURE**
METHOD FOR PRODUCING STARTING MATERIALS FOR OBTAINING CONJUGATED LINOLEIC ACID
PROCEDE DE FABRICATION DE PRODUITS BRUTS POUR L'OBTENTION D'ACIDE LINOLEIQUE CONJUGUE

(30) Priorität: 18.09.2000 DE 10046402
(43) Veröffentlichungstag der Anmeldung: 18.06.2003
(73) Patentinhaber: Cognis IP Management GmbH, 40589 Düsseldorf (DE)
(72) Erfinder: STRUBE, Albert, 41470 Neuss (DE); HÖMMERICH, Uwe, 40593 Düsseldorf (DE); GUTSCHE, Bernhard, 40724 Hilden (DE)
(86) Internationale Anmeldenummer: PCT/EP2001/010377
(87) Internationale Veröffentlichungsnummer: WO 2002/022768

(56) Entgegenhaltungen:
- EP-A- 0 535 290
- WO-A-99/47135
- DE-A- 4 124 517
- DATABASE WPI Section Ch, Week 198247 Derwent Publications Ltd., London, GB; Class E17, AN 1982-02267J XP002189019 & ZA 8 106 488 A (CHEM SERVICES LTD), 28. Juli 1982 (1982-07-28)

## Beschreibung

### Gebiet der Erfindung

Die Erfindung befindet sich auf dem Gebiet der Nahrungsergänzungsmittel und betrifft ein Verfahren zur Herstellung von Rohstoffen für die Gewinnung von konjugierter Linolsäure.

### Stand der Technik

Die mehrfach ungesättigten ω-3 und ω-6 Fettsäuren wie α-Linolensäure, Linolsäure zählen zu den für die Säugetiere und den Menschen essentiellen Fettsäuren. Neben der Linolsäure existieren in der Natur noch andere isomere Octadecadiensäuren. Diese zeichnen sich durch konjugierte Doppelbindungen an den C-Atomen 9 und 11, 10 und 12 sowie 11 und 13 aus. Diese isomeren Octadecadiensäuren werden in der wissenschaftlichen Literatur unter dem Begriff konjugierte Linolsäuren (Abkürzung: CLA - conjugated linoleic acid) zusammengefaßt und haben in letzter Zeit zunehmend Beachtung gefunden. NUTRITION, VOL: 19/NR. 6 1995.

Über die Bedeutung der CLA auf den Organismus haben verschiedenen Arbeitsgruppen berichtet neuerdings wurde von Shultz et al. über die hemmende Wirkung auf das in vitro-Wachstum von menschlichen Krebszellen berichtet. Carcinogenesis 8, 1881-1887 (1987) und Cancer Lett. 63, 125-133 (1992).
Daneben weist CLA eine hohe antioxidative Wirkung auf, womit beispielsweise die Lipidperoxidation gehemmt werden kann. Atherosclerosis 108, 19-25 (1994).

Der Einsatz von konjugierter Linolsäure in der Tierfütterung und in diesem Zusammenhang auch in der menschlichen Ernährung ist z. B. aus der **WO 96/06605** bekannt. In der **EP 0579 901 B** wird über den Einsatz von konjugierter Linolsäure zur Vermeidung eines Gewichtsverlustes bzw. einer Verringerung der Gewichtszunahme oder von Annorexia die durch Immunstimulation verursacht wurde bei Menschen oder Tieren berichtet. Die **WO 94/16690** beschäftigt sich mit der Effizienzverbesserung der Nahrungsverwertung bei Tieren, indem eine wirksame Menge von konjugierter Linolsäure verabreicht wird.

CLA wird durch eine sogenannte Konjugierung von linolsäurehaltigen Vorprodukten erhalten, d.h. Produkten enthaltend eine Carbonsäurefunktion mit 18-C-Atomen und 2 Doppelbindungen in 9- und 12-Position, die beide in der cis-Konfiguration vorliegen. Dabei ist während der Konjugierungsreaktion darauf zu achten, daß nur die beiden CLA-Hauptisomere (9cis,11trans und 10trans,12cis) entstehen, deren Wirkung in der oben genannten Literatur beschrieben ist. Ein Isomerengemisch, wie es CLA darstellt, die für technische Zwecke eingesetzt wird, so in der Lackherstellung wie z.B. Edenor®UKD 6010 (Hersteller: Cognis, Düsseldorf), ist unerwünscht.

Die reine CLA wird vielfach durch Verseifung linolsäurehaltiger Öle gewonnen **[WO 96/06605, EP 0902082 A1].** Nachteil dieser Verfahren ist der hohe Anteil unerwünschter Isomere. Diese können wiederum durch enzymatische Veresterung getrennt werden, wie in der **WO 97/18320** beschrieben. Um den Gehalt an Isomeren besser zu steuern, kann auch über die entsprechenden Ester als Vorprodukte gegangen werden. Stand der Technik ist hier die Herstellung der entsprechenden Ester durch Veresterung der Fettsäuren mit Methanol oder Ethanol. In der Literatur ist beschrieben, dass als Ausgangsstoffe für eine schonende Konjugierung insbesondere die Methyl- und Ethylester von Linolsäure geeignet sind **[WO 99/47135]**. Einen Hinweis auf die besondere Eignung einer der Methoden zur Herstellung von Methyl- oder Ethyllinoleat mit möglichst hoher Reinheit bezüglich der 9cis,12cis-Konfiguration ist nicht bekannt. In der **WO 99/47135** wird ein Verfahren zur Herstellung konjugierter Linolsäure beschrieben, indem eine Veresterung oder Umesterung unter nicht-wässrigen Bedingungen stattfindet, in der der erhaltene Alkylester nachfolgend in einem weiteren Schritt isomerisiert wird.

Ein weiteres Problem bei der Herstellung von CLA bzw. CLA-Vorstufen besteht darin, dass die erforderliche Absenkung des C16-Gehaltes bei gleichzeitiger Anreicherung des C18:2-Anteils bislang ohne fraktionierte Destillation in einer Kolonne für die Gesamtmenge des Rohesters nicht zu bewerkstelligen ist. Statt dessen wird nur ein Teil des Reaktorinhaltes gegen Ende der Hauptlauf-Destillation fraktioniert, was dazu führt, dass die Ausbeuten nicht zufriedenstellend sind.

Die Aufgabe der vorliegenden Erfindung bestand darin, Rohstoffe für die Herstellung von konjugierter Linolsäure (CLA), wie z.B. Methyl- oder Ethyllinoleat aus linolsäurereichen Vorprodukten herzustellen, mit den Maßgaben, dass
der C16-Gehalt gesenkt und der C18:2-Gehalt gleichzeitig angehoben wird,
ein möglichst hoher Anteil an 9cis,12cis - Konfiguration erhalten bleibt und
während der Herstellung des CLA-Rohstoffes keine unkontrollierten Vorkonjugierungen oder Isomerisierungen auftreten.
Das Verfahren sollte zudem wirtschaftlich, d.h. mit hohen Ausbeuten und im industriellen Maßstab durchführbar sein.

### Beschreibung der Erfindung

Gegenstand der Erfindung ist ein Verfahren zur Herstellung von Rohstoffen für die Gewinnung von konjugierter Linolsäure, welches sich dadurch auszeichnet, dass man
(a) Triglyceride, die mindestens 60 Gew.-% Linolsäure enthalten, mit Ethanol bei einer Temperatur von 80 bis 120 °C umestert und
(b) das so erhaltene Umesterungsgemisch einer Destillation unterzieht.

Dazu wird ein linolreiches Triglycerid, z.B. Sonnenblumenöl, vorzugsweise Saffloröl, vorzugsweise raffiniertes Saffloröl, mit Ethanol umgeestert. Gegenüber einer Veresterung mit Linolsäure ist überraschend zu beobachten, dass fast keine unerwünschten Vor-Konjugierungen und Isomerisierungen auftreten. Die Umesterung findet unter schonenden Bedingungen, ohne Einsatz von Inertgas oder Ethylen- oder Propylenglycol statt.

### Umesterung

Die erfindungsgemäß als Ausgangsmaterialien einzusetzenden Fettsäureglyceride können die üblichen natürlichen pflanzlichen oder tierischen Fette oder Öle sein. Hierzu gehören beispielsweise Linolaöl, Sonnenblumenöl und besonders bevorzugt Saffloröl. Die Hauptbestandteile dieser Fette und Öle sind Glyceride verschiedener Arten von Fettsäuren, die beträchtliche Mengen an Verunreinigungen wie etwa Aldehydverbindungen, Phospholipidverbindungen und freie Fettsäuren enthalten. Diese Materialien können direkt oder nach vorheriger Aufreinigung eingesetzt werden. Es handelt sich um Fettsäuremischungen, die mindestens 60, bevorzugt über 70 besonders bevorzugt mehr als 75 Gew.-% konjugierte Linolsäure enthalten. Die Umsetzung findet ohne Einsatz von Inertgas unter kontrollierten Bedingungen statt. Die Reaktion wird bevorzugt bei einer Temperatur im Bereich von 80 bis 120 °C, vorzugsweise 85 bis 100°C, besonders bevorzugt 88 bis 95°C durchgeführt. Das während der Reaktion anfallende Glycerin wird über einen Koaleszenzabscheider kontinuierlich abgezogen und ungefähr zwei Drittel der gesamten Katalysatormenge werden während der Reaktion kontinuierlich zugefügt. Als Katalysatoren eignen sich Alkali- und/oder Erdalkalimetallalkoholate oder -hydroxide, insbesondere Natriummethanolat und /oder Natriumglycerat und besonders bevorzugt Natriumethylat. Die Reaktion läuft über 4 bis 7 Stunden, vorzugsweise 5 bis 6 Stunden ab. Im letzten Schritt der Umesterung wird das Reaktionsgemisch mit Citronensäure neutralisiert. Unter Berücksichtigung der bevorzugt eingesetzten Reaktionsprodukte dient das Verfahren besonders bevorzugt zur Herstellung eines Safflorethyl-esters mit einem geringen Gehalt an unerwünschten Isomeren.

### Destillation

Die Destillation des umgeesterten Reaktionsgemisches dient der Abtrennung von anfallenden Glyceriden, freiem Glycerin und Seifen. Das Reaktionsprodukt bekommt außerdem eine ansprechendere Farbe. In Abhängigkeit vom Rohstoff kann bei der Produktdestillation des Weiteren der Gehalt an Palmitinsäure gesenkt und der Gehalt an Linolsäure gesteigert werden. Beginnend wird nach Anlegen eines Vakuums von 100 bis 300 mbar der überschüssige Ethanol abdestilliert. Zusätzlich bei der Ethanoldestillation anfallendes freies Glycerin wird über den Abscheider abgetrennt. Im weiteren Verlauf wird bei einem Vakuum von 1 bis 3 mbar die Temperatur auf 150 bis 200 °C, bevorzugt 160 bis 180 °C angehoben. 5 bis 10 % Vorlauf werden entnommen und das Produkt bis auf 5 bis 10% Rückstand destilliert. Um eine möglichst hohe Ausbeute zu erlangen, kann vorzugsweise eine fraktionierte Destillation angewendet werden. Zur gleichzeitigen Absenkung des C16-Gehaltes und Anreicherung des C18:2-Anteils hat es sich ferner als vorteilhaft erwiesen, entweder eine Batch-Destillation aus einem Reaktor mit aufgesetzter Kolonne durchzuführen, was dazu führt, dass der C16-Gehalt im Vorlaufdestillat ansteigt, oder die Destillation zweistufig durchzuführen, wobei man etwa 5 bis 10 Vol.-% des Vorlaufs von der Fraktionierkolonne abnimmt und den Hauptlauf über den Kolonnenkopf destilliert. Insbesondere bei letzterer lässt sich der Gehalt an C16 im Hauptlauf gegenüber einem Ausgangswert von 6,5 bis auf 0,7 Gew.-% erniedrigen, während gleichzeitig die Menge an C18:2 von 75,5 auf 81,4 Gew.-% ansteigt.

### Konjugierte Linolsäure (CLA)

Unter konjugierter Linolsäure sind erfindungsgemäß vorzugsweise die Hauptisomeren 9cis,11trans Octadecadiensäure und 10trans,12cis sowie jedoch beliebige Isomerenmischungen, wie sie üblicherweise bei der Herstellung konjugierter Linolsäure anfallen. Die durch das erfindungsgemäße Verfahren hergestellten Rohstoffe sollen bereits einen hohen Anteil der bevorzugten Isomere enthalten.

### Gewerbliche Anwendbarkeit

Das erfindungsgemäße Verfahren dient der Herstellung von Rohstoffen zur Gewinnung von konjugierter Linolsäure (CLA). Der geringe Anteil an unerwünschten Isomeren im Rohprodukt erspart weitere Schritte zur Isomerentrennung und -reinigung bei der Herstellung der CLA. Die aus den Rohstoffen hergestellte CLA kann in all jenen Bereichen, die aus der Literatur für konjugierte Linolsäure bereits bekannt sind, zum Beispiel in Lebensmitteln, vorzugsweise sogenannten "Functional Foods" sowie in Pharmaka, hierbei insbesondere als unterstützendes Agens bei der Tumorbehandlung oder auch zur Behandlung von Personen die an katabolischen Zuständen leiden, Einsatz finden.

### Beispiele

**Beispiel 1 (Umesterung).** Der Versuchsaufbau für die Umesterung bestand aus einem 2 l Reaktor (Doppelmantel) mit Rückflußkühler, Koaleszenzabscheider im Recyclekreislauf und Vakuumpumpe. Als Einsatzstoffe wurden 1500 g Saffloröl, 240 g Ethanol, 47 g Natriumethylat in Form einer 20 gew.-%igen ethanolischen Lösung (z.T. während der Reaktion nachträglich zudosiert) und Citronensäure, ebenfalls in einer 20 Gew.-%igen ethanolischen Lösung eingesetzt). Die Reaktion wurde bei Umgebungsdruck durchgeführt. Dazu wurde das linolreiche Öl vorgelegt, auf 60 °C erwärmt und Ethanol und ungefähr ein Drittel der Na-Ethylat-Menge hinzugegeben. Der Reaktorinhalt wurde auf ca. 90 °C Reaktionstemperatur aufgeheizt und die Reaktion unter Rückfluß betrieben. Unter laufender Umwälzpumpe (Umwälzrate 8 l/h) wurde während der Reaktion die anfallende Glycerinphase abgezogen und kontinuierlich alle 30 min. ca. 4 g KatalysatorLösung zudosiert. Die Reaktionszeit betrug 5,5 h. Das Reaktionsgemisch wurde anschließend mit Citronensäure neutralisiert. Zur Abtrennung von Glyceriden, freiem Glycerin und Seifen wurde eine Destillation angeschlossen. Bei 100-300 mbar Vakuum wurde der überschüssige Ethanol entfernt. Außerdem wurde durch Auskreisen über den Abscheider zusätzliches freies Glycerin, das durch die Ethanoldestillation anfiel, abgetrennt. Die Sumpftemperatur wurde dann bei einem Vakuum von 1-3 mbar auf 160-180°C angehoben, 5-10 % Vorlauf entnommen und danach der Hauptlauf bis auf 5 -10 % Rückstand destilliert. Die Bestimmung der Isomeren und Fettsäurefraktionen wurde mit einem chromatographischen Verfahren durchgeführt. Verwendet wurde eine 120m lange Silicasäule (120m*0.25mm Permabond® FFAP - 0.25 µm, Bezug: Macherey Nagel) mit Wasserstoff als Trägergas. Die Zusammensetzung des Produktes ist in Tabelle 1 wiedergegeben:

**Tabelle 1**

| **Zusammensetzung von Einsatzöl und Destillatfraktion (Angaben als Gew.-%)** | | |
|---|---|---|
| **Isomer** | **Einsatzöl** | **Destillatfraktion** |
| C 16:0 | 6,01 | 0,99 |
| C 18:0 | 2,80 | 3,10 |
| C18:1 c9 | 13,25 | 14,31 |
| C 18:2 c9,c12 | 74,74 | 76,69 |

**Vergleichsbeispiel V1 (Veresterung)**. Der Versuchsaufbau für die Veresterung (Betrieb nach dem Blasenreaktorprinzip) bestand aus einem beheizbaren 2l Reaktor mit aufgesetztem Destillatkühler und -falle, Sumpftemperaturmessung und -regelung über Heizpilz, Tauchrohr für N₂-Eintrag, Glasfritte und Dosimat für Ethanolzudosierung und einer Vakuumpumpe. Als Einsatzstoffe wurden 1000 g Sonnenblumenöl-Fettsäure (Edenor® Sb, Cognis GmbH Deutschland), 1000 g Ethanol (kontinuierlich zudosiert), 2,5 g p-Toluolsulfonsäure und Natronlauge in Form einer 6 Gew.-%igen wässrigen Lösung verwendet. Die Reaktion wurde bei Umgebungsdruck betrieben. Dazu wurden Edenor® Sb und p-Toluolsulfonsäure im Reaktor vorgelegt, Stickstoff kontinuierlich über ein Tauchrohr zugeführt und der Reaktorinhalt auf 170 °C aufgeheizt. Es wurde begonnen mit einer Ethanol-Zudosierung von 170 ml/h und durch Unterbrechung der Ethanolzudosierung der Reaktionsabbruch bei einer Säurezahl von < 1 nach etwa 6 h vollzogen. Der überschüssige Ethanol wurde abdestilliert und der Reaktor auf 80 °C abgekühlt. Nach der Wäsche mit Natronlauge( doppelte stöchiometrische Menge an Lauge) wurde das Produkt bei 200 mbar getrocknet. Die Sumpftemperatur wurde bei einem Vakuum von 1-3 mbar auf 160-180°C angehoben, 5-10 % Vorlauf entnommen und danach der Hauptlauf bis auf 5 -10 % Rückstand destilliert. Die Zusammensetzung des Produktes ist in Tabelle 2 wiedergegeben:

**Tabelle 2**

| **Zusammensetzung von Einsatzöl und Destillatfraktion (Angaben als Gew.-%)** | | |
|---|---|---|
| **Isomer** | **Einsatzöl** | **Destillatfraktion** |
| C18:1 t9 | < 0,05 | 0,49 |
| C18:1 t10 | n.b. | 0,31 |
| C18:1 t11 | n.b. | 0,40 |
| c18:1 c11 | 0,74 | 0,78 |
| C18:2 t9,t12 | 0,06 | 1,54 |
| C18:2 c9,t12 | 0,66 | 1,04 |

**Vergleich Veresterung und Umesterung.** In Tabelle 3 ist ein Vergleich der Isomere und CLA aus dem Reaktionsprodukt der Umesterung und der Veresterung unter Berücksichtigung des unterschiedlichen Ölsäure/Linolsäure-Verhältnisses in den eingesetzten Rohstoffen angegeben:

**Tabelle 3**

| **Vergleich Umesterung/Veresterung** | | |
|---|---|---|
| | Safflorethylester durch **Umesterung** (erfindungsgemäß) | Safflorethylester durch **Veresterung** (Vergleichsbeispiel) |
| C 16/0 | 7,20 | 7,08 |
| C 16/1 | 0,05 | 0,16 |
| C 18/0 | 2,60 | 2,47 |
| C 18/19t | n.n | 0,53 |
| C18/1 10t | n.n | 0,41 |
| C18/1 11t | n.n. | 0,46 |
| C 18/1 9c | 11,99 | 10,08 |
| C 18/1 11c | 0,60 | 0,95 |
| C 18/2 9t,12t | 0,03 | 1,77 |
| C 18/2 9c,12t | 1,49 | 1,30 |
| C 18/2 9t,12c | n.n. | 0,56 |
| C 18/2 9c,12c | 75,03 | 73,12 |
| Nicht identifiziert bzw. größer C 18 | 1,01 | 1,21 |
| Summe unerwünschte Isomere (mit t-Anteilen) | 1,52 | 4,76 |

## Patentansprüche

1. Verfahren zur Herstellung von Rohstoffen für die Gewinnung von konjugierter Linolsäure, **dadurch gekennzeichnet, dass** man
(a) Triglyceride, die mindestens 60 Gew.-% Linolsäure enthalten, mit Ethanol bei einer Temperatur von 80 bis 120 °C umestert und
(b) das so erhaltene Umesterungsgemisch einer Destillation unterzieht.

2. Verfahren nach Anspruch 1, **dadurch gekennzeichnet, dass** man als Triglycerid Sonnenblumenöl einsetzt.

3. Verfahren nach den Ansprüchen 1 und/oder 2, **dadurch gekennzeichnet, dass** man als Triglycerid Saffloröl einsetzt.

4. Verfahren nach mindestens einem der Ansprüche 1 bis 3, **dadurch gekennzeichnet, dass** man als Katalysator Natriumethylat während der Reaktion kontinuierlich zufügt.

5. Verfahren nach mindestens einem der Ansprüche 1 bis 4, **dadurch gekennzeichnet, dass** man
(a) ein linolsäurereiches Öl auf 50°C bis 70°C aufheizt und Ethanol sowie Natriumethylat hinzufügt,
(b) den gesamten Reaktorinhalt dann auf 80 bis 120 °C aufheizt und die Reaktion unter
(c) Rückfluss und Abtrennung der anfallenden Glycerinphase über 5 bis 6 Stunden betreibt, während man kontinuierlich Katalysatorlösung zuführt, und
(d) das Reaktionsgemisch anschließend mit Zitronensäure neutralisiert.

6. Verfahren nach mindestens einem der Ansprüche 1 bis 5, **dadurch gekennzeichnet, dass** man nach der Umesterung restliche Glyceride, freies Glycerin und Seifen abtrennt, indem man
(a) bei 100 bis 300 mbar Vakuum den überschüssigen Ethanol abdestilliert und
(b) danach bei einem Vakuum von 1 bis 3 mbar und einer Temperatur von 150 bis 200 °C das verbleibende Produkt bis zu einem Rückstand von 5 bis 10 % destilliert.

7. Verfahren nach mindestens einem der Ansprüche 1 bis 6, **dadurch gekennzeichnet, dass** man das erhaltene Umesterungsgemisch einer fraktionierten Destillation unterzieht.

## Claims

1. A process for the production of raw materials for the production of conjugated linoleic acid, **characterized in that**
(a) triglycerides containing at least 60% by weight linoleic acid are transesterified with ethanol at a temperature of 80 to 120°C and
(b) the transesterification mixture thus obtained is subjected to distillation.

2. A process as claimed in claim 1, **characterized in that** sunflower oil is used as the triglyceride.

3. A process as claimed in claims 1 and/or 2, **characterized in that** safflower oil is used as the triglyceride.

4. A process as claimed in at least one of claims 1 to 3, **characterized in that** sodium methylate is continuously added as catalyst during the reaction.

5. A process as claimed in at least one of claims 1 to 4, **characterized in that**
(a) an oil rich in linoleic acid is heated to 50 - 70°C and ethanol and sodium ethylate are added,
(b) the entire contents of the reactor are then heated to 80 - 120°C and the reaction
(c) is carried out under reflux over 5 to 6 hours with removal of the glycerol phase accumulating while catalyst solution is continuously added and
(d) the reaction mixture is then neutralized with citric acid.

6. A process as claimed in at least one of claims 1 to 5, **characterized in that**, after the transesterification, residual glycerides, free glycerol and soaps are removed by
(a) distilling off the excess ethanol under a vacuum of 100 to 300 mbar and
(b) then distilling the remaining product to a residue of 5 to 10% under a vacuum of 1 to 3 mbar and at a temperature of 150 to 200°C.

7. A process as claimed in at least one of claims 1 to 6, **characterized in that** the transesterification mixture obtained is subjected to fractional distillation.

## Revendications

1. Procédé de fabrication de matières premières pour l'obtention d'acide linolique conjugué,
**caractérisé en ce qu'**
(a) on transestérifie des triglycérides, qui contiennent au moins 60 % en poids d'acide linolique, avec de l'éthanol à une température de 80 à 120°C, et
(b) le mélange de transestérification ainsi obtenu est soumis à une distillation.

2. Procédé selon la revendication 1,
**caractérisé en ce qu'**
on utilise de l'huile de tournesol en tant que triglycéride.

3. Procédé selon les revendications 1 et/ou 2,
**caractérisé en ce qu'**
on utilise de l'huile de carthame en tant que triglycéride.

4. Procédé selon au moins l'une quelconque des revendications 1 à 3,
**caractérisé en ce qu'**
on ajoute en continu du méthylate de sodium en tant que catalyseur pendant la réaction.

5. Procédé selon au moins l'une quelconque des revendications 1 à 4,
**caractérisé en ce qu'**
(a) on fait chauffer une huile riche en acide linolique à une température de 50 à 70°C et on ajoute de l'éthanol ainsi que de l'éthylate de sodium,
(b) on chauffe ensuite la totalité du contenu du réacteur à une température de 80 à 120°C, et
(c) on conduit la réaction à reflux pendant 5 à 6 heures tout en séparant la phase glycérol produite, pendant que l'on ajoute la solution de catalyseur en continu, et
(d) on neutralise ensuite le mélange réactionnel avec de l'acide citrique.

6. Procédé selon au moins l'une quelconque des revendications 1 à 5,
**caractérisé en ce qu'**
après la transestérification, on sépare les glycérides restants, le glycérol libre et les savons ,
(a) en séparant par distillation l'éthanol excédentaire sous un vide de 100 à 300 mbars et
(b) en distillant ensuite, sous un vide de 1 à 3 mbar et à une température de 150 à 200°C, le produit restant jusqu'à l'obtention d'un résidu de 5 à 10 %.

7. Procédé selon au moins l'une quelconque des revendications 1 à 6,
**caractérisé en ce qu'**
on soumet le mélange de transestérification obtenu à une distillation fractionnée.
